# EUROPÄISCHE PATENTSCHRIFT

(11) **EP 1 566 618 B1**
(45) Veröffentlichungstag und Bekanntmachung des Hinweises auf die Patenterteilung: **12.07.2006**
(21) Anmeldenummer: 05001110.5
(22) Anmeldetag: 20.01.2005
(51) Int. Cl.: G01M 3/16, F17D 5/06

(54) **Überwachungssystem für ein Fernwärmeverteilungssystem**
Monitoring system for a district heating system
Système de surveillance pour un système de chauffage urbain a distance

(30) Priorität: 17.02.2004 DE 102004007597
(43) Veröffentlichungstag der Anmeldung: 24.08.2005
(73) Patentinhaber: Brandes, Bernd, 23701 Eutin (DE)
(72) Erfinder: Brandes, Bernd, 23701 Eutin (DE); Kamkalow, Fritz, 23714 Malente-Benz (DE)
(74) Vertreter: Tönnies, Jan G.

(56) Entgegenhaltungen:
- DE-A1- 2 800 185
- DE-A1- 3 930 530
- DE-A1- 4 104 216
- DE-A1- 4 124 640
- DE-A1- 4 128 750
- US-A- 5 541 575
- PATENT ABSTRACTS OF JAPAN Bd. 009, Nr. 229 (M-413), 14. September 1985 (1985-09-14) & JP 60 084500 A (HITACHI SEISAKUSHO KK), 13. Mai 1985 (1985-05-13)

## Beschreibung

Die Erfindung betrifft ein Überwachungssystem für ein Fernwärmeverteilnetz, das mit einer Mehrzahl von an den Anschlussstellen des Fernwärmeverteilnetzes angeordneten, von einer Zentraleinheit gesteuerten und abgefragten Reglerelektroniken versehen ist, mit einer Mehrzahl von Sensorelektroniken, die Messwerte von in das Isolationsmaterial der Rohre des Fernwärmeverteilnetzes eingebrachten, Messadern und/oder Messelementen erfassen.

Zur Übertragung der Wärmeenergie zwischen einem Fernwärmeverteilnetz und dem Heizkreislauf in den einzelnen Gebäuden werden Hausstationen (Anschlussstellen) verwendet, in denen der Energieaustausch zwischen dem Heizkreislauf und dem Fernwärmekreislauf über Wärmetauscher erfolgt. Die Steuerung dieses Prozesses erfolgt über Fernheizregler, die mit einer Regelelektronik versehen ist. Diese Regelelektronik kann von einer Zentraleinheit gesteuert und abgefragt werden.

Diese Regler verfügen über verschiedene Signaleingänge, über die verschiedene Messgrößen, beispielsweise Temperaturen erfasst werden können und über Signalausgänge, über die Pumpen und Ventile angesteuert werden und über die Daten an die Zentraleinheit ausgegeben werden.

Die Zentrale ist zumeist mit einer Prozessvisualisierung verbunden, die in graphischer Form den Betriebszustand der einzelnen Regler und der daran angeschlossenen Hausstationen darstellt.

Die Rohre eines Fernwärmeverteilnetzes sind regelmäßig mit Messadern und/oder Messelementen versehen, deren Messwerte von einer Sensorelektronik erfasst werden (siehe z.B. DE-3930530). Dabei werden die Messadern zu größeren Überwachungsabschnitten zusammengeschaltet und von einem Dauerüberwachungsgerät überwacht. Bei größeren Netzen werden zentralisierte Systeme verwendet, die aus einem Zentralgerät und örtlich verteilten Messgeräten bestehen, die jeweils bestimmte Überwachungsabschnitte auf Feuchtigkeit überwachen und eine Lokalisierung der Schadensstelle ermöglichen. Die Messwertausgabe, die Meldeausgabe sowie die Parametrierung der Einzelgeräte erfolgt von einem Zentralgerät aus. Auch diese Zentralgeräte sind meist mit Anzeigeeinrichtungen zur graphischen Darstellung des Anlagestatus und der auflaufenden Meldungen ausgerüstet.

Der Erfindung liegt die Aufgabe zugrunde, ein Überwachungssystem für ein mit einer Reglerelektronik versehenes Fernwärmeverteilnetz zu schaffen, das bei Verzicht auf eine gesondertes Übertragungssystem für die Messwerte der Sensorelektroniken eine einfache, genaue Lokalisierung einer Schadensstelle ermöglicht.

Erfindungsgemäß wird diese Aufgabe dadurch gelöst, dass jede der Sensorelektroniken zur Ermittlung der von ihnen erfassten Messwerte an eine einer der Anschlussstellen zugehörigen Reglerelektronik eingerichtet ist und die Messadern und/oder Messelementen von der mit ihr verbundenen Sensorelektronik zu einer der jeweiligen Anschlussstelle benachbarten Anschlussstelle verlaufen.

Bei dem von den Sensorelektroniken an die zugehörigen Reglerelektroniken übermittelten Messwerte handelt es sich vorzugsweise um den Isolationswiderstand der Wärmedämmung, andere durch Feuchtigkeit in der Wärmedämmung beeinflusste elektrischen Parameter (Spannungen, Ströme in Amplitude und/oder Signalform), oder den Widerstandswert der Messadem.

Die Messelemente können als Messschleife ausgebildet sein, die durch eine Fühlerader und einer Rückführader gebildet ist.

Die Erfindung wird im folgenden anhand einer Zeichnung erläutert.

Das Fernwärmeverteilnetz besteht aus Rohren 18, das zu Anschlussstellen 10 führt. An den Anschlussstellen sind Regler angeordnet, die mit Pumpen und/oder Ventilen versehen sind, die über eine Reglerelektronik 14 gesteuert werden. Diese Reglerelektronik wird von einer Zentraleinheit 12 gesteuert und abgefragt.

Das Überwachungssystem weist weiter eine Mehrzahl von Sensorelektroniken 16 auf, die Messwerte der Sensoren 20 erfassen, die aus in das Isolationsmaterial der Rohre 18 des Fernwärmeverteilnetzes eingebrachten Messadern und/oder Messelementen bestehen 20.

Jede der Sensorelektroniken 16 ist zur Übermittlung der von ihnen erfassten Messwerte an die der Anschlussstelle zugehörigen Reglerelektronik 14 eingerichtet. Dabei verlaufen die Sensoren 20 von der mit ihr verbundenen Sensorelektronik 16 zu einer der jeweiligen Anschlussstelle 10 benachbarten Anschlussstelle 10.

Durch die vorgeschlagene Ausbildung kann mit sehr einfachen Geräten eine vollständige Überwachung auch komplexer Fernwärmenetze durchgeführt werden. Es wird die ohnehin für die Leittechnik (also für die Regler) vorhandene Infrastruktur genutzt: Bei der Abfrage der einzelnen Reglerelektroniken 14 durch die Zentraleinheit 12 erfolgt auch eine Abfrage der Meßwerte der Sensorelektroniken, also z.B. eine Abfrage des Isolationswiderstands des Rohrabschnitts zwischen der abgefragten Reglerelektronik und der benachbarten Anschlussstelle. Da jeweils nur relativ kurze Abschnitte abgefragt werden, ist es auch möglich, differenzierte Aussage über den Netzzustand zu halten, beispielsweise Mehrfachfehler zu erkennen.

Vorteilhaft ist weiter, dass bei Erweiterungen oder Verdichtungen des Fernwärmeverteilnetzes eine zunehmend differenzierte Aussage möglich ist, da die Anschlussstelle der jeweils abgefragten Reglerelektronik und die benachbarte Anschlussstelle bekannt sind, ist auch die jeweils abgefragte Sensorschleife bekannt.

Zusatzkosten im Bereich des Reglers entstehen praktisch nicht, diese sind bereits heute mit einer ausreichenden Anzahl von Messeingängen versehen, die Sensorelektronik muss an diese Schnittstelle einfach angesteckt werden. Für die Parametrierung stellt die Überwachung lediglich einen zusätzlichen Messwert dar, der in der Zentraleinheit 12 anzuzeigen ist.

## Patentansprüche

1. Überwachungssystem für ein Fernwärmeverteilnetz, das mit einer Mehrzahl von jeweils an den Anschlussstellen (10) des Fernwärmeverteilnetzes angeordneten, von einer Zentraleinheit (12) gesteuerten und abgefragten Reglerelektroniken (14) versehen ist,
mit einer Mehrzahl von Sensorelektroniken (16), die einen Messwert einer in das Isolationsmaterial der Rohre (18) des Fernwärmeverteilnetzes eingebrachten, aus einer Fühlerader und einer Rückführader bestehenden Sensorschleife (20) erfassen,
**dadurch gekennzeichnet, dass**
jede der Sensorelektroniken (16) zur Übermittlung der von ihnen erfassten Messwerte an die einer der Anschlussstellen zugehörigen Reglerelektronik (14) eingerichtet ist und
die Sensorschleifen (20) von der mit ihr verbundenen Sensorelektronik (16) zu der der jeweiligen Anschlussstelle (10) benachbarten Anschlussstelle (10) verlaufen.

2. Überwachungssystem nach Anspruch 1, **dadurch gekennzeichnet, dass** der von den Sensorenelektroniken (16) an die Reglerelektroniken (14) übermittelte Messwert ein Widerstandswert ist.

## Claims

1. Monitoring system for a district heating system, provided with a plurality of regulating electronics (14) each provided at the connecting points (10) of the district heating system, which are controlled and monitored from a central unit (12),
with a plurality of sensor electronics (16), which detect a measuring value of a sensor coil (20) being brought into the isolation material of pipes (18) of the district heating system and being formed out of a sensing line and a return line,
**characterized in that**
each of the sensor electronic circuits (16) is set for transmission of the measurement values detected by them to the respective regulating electronic (14) to that connecting point (10) and
the sensor coils (20) are running from the sensor electronic circuit (16) attached thereto to the connecting point (10) neighboring the respective connecting point (10).

2. Monitoring system according to claim 1, **characterized in that** the measuring value transmitted from the sensor electronics (16) to the regulating electronics (14) is a resistance value.

## Revendications

1. Système de surveillance pour un réseau de distribution de chaleur à distance muni d'une pluralité d'électroniques de régulateurs (14), chacune disposées aux points de raccordement (10) du réseau de distribution de chaleur à distance, commandées et interrogées depuis une unité centrale (12),
avec une pluralité d'électroniques de capteurs (16), détectant une valeur de mesure d'une boucle de capteur (20), introduite dans le matériau d'isolation des tubes (18) du réseau de distribution de chaleur à distance et formée d'un conducteur de sonde et d'un conducteur de retour,
**caractérisé en ce que**
chacune des électroniques de capteurs (16) est agencée pour transmettre des valeurs de mesure, détectées par celles-ci, à l'électronique de régulateur (14) appartenant à l'un des points de raccordement, et
les boucles de capteur (20) s'étendent, de l'électronique de capteurs (16) leur étant reliée au point de raccordement (10), voisin du point de raccordement (10) respectif.

2. Système de surveillance selon la revendication 1, **caractérisé en ce que** la valeur de mesure, transmise par les électroniques de capteurs (16) aux électroniques de régulateurs (14), est une valeur de résistance.
